# EUROPÄISCHE PATENTSCHRIFT

(11) **EP 2 305 926 B1**
(45) Veröffentlichungstag und Bekanntmachung des Hinweises auf die Patenterteilung: **13.12.2017**
(21) Anmeldenummer: 10185298.6
(22) Anmeldetag: 01.10.2010
(51) Int. Cl.: E05B 27/00, E05B 19/06, E05B 19/00

(54) **Schließvorrichtung bestehend aus einem Schließzylinder und einem dazu passenden Schlüssel**
Locking device comprising a lock cylinder and a corresponding key
Dispositif de verrouillage constitué d'une serrure cylindrique et d'une clé correspondante

(30) Priorität: 02.10.2009 DE 102009044170
(43) Veröffentlichungstag der Anmeldung: 06.04.2011
(73) Patentinhaber: C. Ed. Schulte Gesellschaft mit beschränkter Haftung Zylinderschloßfabrik, 42551 Velbert (DE)
(72) Erfinder: Piotrowski, Theo, 50169 Kerpen (DE); Reine, Michael, 45145 Essen (DE)
(74) Vertreter: Grundmann, Dirk

(56) Entgegenhaltungen:
- DE-A1- 19 750 914
- GB-A- 2 314 582
- US-A- 3 742 744

## Beschreibung

Die Erfindung betrifft eine Schließvorrichtung mit einem Schließzylinder und einem dazu passenden Schlüssel, wobei der Schlüssel einen flachen Schlüsselbart mit einem schmalen Rücken, zwei im Wesentlichen parallel zueinander verlaufende Breitseiten und auf der dem Rücken gegenüberliegenden Brust an schlüsselbartseitigen Codierpositionen Codierungseinschnitte aufweist, wobei der Schließzylinder ein Zylindergehäuse, einen in einer Lagerbohrung des Zylindergehäuses gelagerten, einen Schlüsselkanal zum Einschub des Schlüsselbarts aufweisenden Zylinderkern, an bei bis an einen Anschlag in den Schlüsselkanal eingeschobenen Schließbart mit den schlüsselbartseitigen Codierpositionen zusammenfallenden zylinderseitigen Codierpositionen angeordnete, mit den schlüsselbartseitigen Codierungseinschnitten zusammenwirkende, in Kernstiftbohrungen einliegende Zuhaltungen und ein in einer sich quer zu den Kernstiftbohrungen erstreckenden Ergänzungskernbohrung steckendes, eine Schlüsselbreitseitenabtaststelle abtastendes Abtastglied aufweist, wobei der Abstand der Schlüsselbreitseitenabtaststelle vom Rücken größer ist als der Abstand des Scheitels des tiefst eingeschnittenen Codierungsabschnitts vom Rücken, wobei die Abtaststelle derart dicht an einer Randkante eines geringer als der tiefst eingeschnittene Codierungseinschnitt eingeschnittenen Codierungseinschnitts liegt, dass eine Vertiefung des geringer eingeschnittenen Codierungseinschnitts auf die Tiefe des tiefst eingeschnittenen Codierungseinschnitts zu einem Wegfall der Abtaststelle führt. Eine Schließvorrichtung dieser Art ist bekannt aus der DE 27 38 313 C2. Die dort beschriebene Schließvorrichtung besitzt in Kernbohrungen einliegende Kernstifte, die die Codierungseinschnitte eines Flachschlüssels abtasten. Auf derselben axialen Höhe eines der Kernstifte befinden sich in quer zu den Kernstiftbohrungen verlaufenden Ergänzungskernbohrungen jeweils Abtastglieder, die den Spitzenbereich der Kernstifte abtasten, wenn der Kernstift in dem ihm zugeordneten Codierungseinschnitt eintritt. Bei einem Schlüssel mit zu geringer Einschnitttiefe des Codierungseinschnitts wirken die beiden stumpfen Tastenden des Abtastgliedes mit einem durchmesserverminderten Abschnitt des Kernstiftes zusammen, so dass sie Sperrstufen freigeben, gegen die beim Drehen des Zylinderkernes ein Gehäusestift stoßen kann.

Eine weitere Schließvorrichtung wird von der US 3,742,744 beschrieben. Der dort beschriebene Schlüssel besitzt einen flachen Schließbart, einen schmalen Rücken, eine dem Rücken gegenüberliegende Brust und zwei mit Profilnuten und zwischen den Profilnuten angeordneten Profilrippen versehene parallel zueinander verlaufende Breitseiten. Die Schlüsselbrust ist mit einer Vielzahl von individuell tief eingeschnittenen Codierungseinschnitten versehen. Jeder der Codierungseinschnitte besitzt einen Scheitel. Der Scheitel ist vom Rücken des Schließbartes beabstandet. Einer der Scheitel besitzt einen minimalen Abstand zum Schlüsselbartrücken. Es handelt sich dabei um den tiefst eingeschnittenen Codierungseinschnitt. Die Codierungseinschnitte sind gleich weit voneinander entfernt und liegen an Codierpositionen. Die einzelnen Codierpositionen sind gleich weit voneinander beabstandet. Auf der Schlüsselbreitseite befindet sich darüber hinaus eine als Vertiefung ausgebildete Abtaststelle, die von einem in einer Kernbohrung gelagerten Ergänzungszuhaltungsstift abgetastet werden kann. Der Abstand, mit dem die Abtaststelle vom Rücken des Schlüssels beabstandet ist, entspricht im Wesentlichen dem Abstand, den der Scheitel der tiefst eingeschnittenen Codierungsaussparung zum Rücken hat. Der zugehörige Schließzylinder besitzt ein Gehäuse, einen in einer Lagerbohrung des Gehäuses drehbaren Kern und eine Vielzahl von Zuhaltungen. Die Zuhaltungen stecken in Kernbohrungen bzw. in Gehäusebohrungen und sind als Stifte ausgebildet, die die Drehbarkeit des Kernes bei nicht eingestecktem Schlüssel blockieren. Die Zuhaltungsstifte sind in Erstreckungsrichtung eines Schlüsselkanals im Kern gleich weit voneinander beabstandet und sitzen an Codierpositionen. Wird der passende Schlüssel in den Schlüsselkanal bis in eine Anschlagstellung eingeschoben, so fallen die Codierpositionen des Schlüsselbartes mit den Codierpositionen des Schließkernes zusammen, so dass die Spitzen der Kernstifte in die Codiereinschnitte eingreifen. Aus der GB2314582A ist eine Schließvorrichtung gemäß der Präambel des Anspruchs 1 bekannt, bei der die Abtaststellen zwischen zwei Codierungseinschnitten liegen. Eine gängige Methode, derartige Schließzylinder zu öffnen, ist die sogenannte Schlagschlüsselmethode, bei der Schlüssel verwendet werden, deren Codiereinschnitte bis auf die maximal mögliche Tiefe eingeschnitten sind. Grundsätzlich reicht es aus, bei einem Schlagschlüssel die Codiereinschnitte bis auf eine Tiefe zu vertiefen, die der Tiefe des tiefsten Codierungseinschnitts des passenden Schlüssels entspricht.

Um den Aufsperrschutz eines gattungsgemäßen Schließzylinders gegen die Schlagschlüsselmethode zu verbessern, ist zunächst und im Wesentlichen vorgesehen, dass der Abstand der Abtaststelle vom Rücken größer ist als der Abstand des Scheitels des tiefst eingeschnittenen Codierungseinschnitts. Die Schlüsselbreitseitenabtaststelle liegt dabei zwischen zwei unmittelbar benachbarten Codierpositionen und derart dicht an einer Randkante eines Codierungseinschnitts, dass dessen Vertiefung auf dieselbe Tiefe, die der tiefst eingeschnittene Codierungseinschnitt aufweist, zu einem Wegfall der Abtaststelle führt. Der Codiereinschnitt wird üblicherweise mit einer Schleifscheibe gefertigt, die ein winkelförmiges Schleifprofil besitzt. Wird mit dieser Schleifscheibe der der Abtaststelle benachbarte Codierungseinschnitt vertieft, so wird die Abtaststelle weggeschliffen. Da die Abtaststelle zwischen zwei Codierpositionen liegt, liegt sie auch zwischen zwei Zuhaltungsstiften. Der die Abtaststelle abtastende Ergänzungszuhaltungsstift kann jetzt nicht von einem Abschnitt der Schlüsselbreitseite in der ordnungsgemäßen Position gehalten werden. Wirkt dieser Ergänzungszuhaltungsstift mit einem Ergänzungsgehäusestift zusammen, so kann der Ergänzungsgehäusestift nicht aus einer Sperrstellung gebracht werden. Die Abtaststelle kann einer Profilrippe zugeordnet sein. Wird die Profilrippe entfernt, kann der Ergänzungszuhaltungsstift ebenfalls nicht in der ordnungsgemäßen Position gehalten werden. In einer bevorzugten Ausgestaltung der Erfindung ist vorgesehen, dass das Abtastglied ein in einer Kernbohrung geführter Stift ist, dessen Kopf zumindest bereichsweise in einer Öffnung liegt, die in eine Fluchtlage zu einer Gehäusestiftbohrung bringbar ist. Bei einem Versuch, den erfindungsgemäßen Schließzylinder mit der Schlagschlüsselmethode zu öffnen, können die in den Codierungseinschnitten einliegenden Kernstifte bzw. die den Kernstiften zugeordneten Gehäusestifte in eine Freigabestellung gebracht werden. Dies hat zur Folge, dass der Zylinderkern gedreht werden kann. Er kann soweit gedreht werden, bis die Kernbohrung, in der die Ergänzungszuhaltung liegt, in Fluchtlage zu einer Gehäusebohrung gebracht ist. Der Gehäusestift kann dann beaufschlagt durch die ihm zugeordnete Feder in die nicht vom Kopf der Ergänzungszuhaltung ausgefüllte bzw. zumindest teilausgefüllte Kernbohrung eintreten. Bildet die Öffnung der Ergänzungskernbohrung keine Schräge aus, so wird der Gehäusestift in der Ergänzungskernbohrung gefangen.

Gelöst wird die Aufgabe durch die in den Ansprüchen angegebene Erfindung. Die Erfindung betrifft einen Schließzylinder für eine Schließvorrichtung mit einem Zylindergehäuse, das einen in einer Lagerbohrung des Zylindergehäuses gelagerten, einen Schlüsselkanal zum Einschub eines Schlüsselbartes eines Schlüssels aufweisenden Zylinderkern, an zylinderseitigen Codierpositionen angeordnete, in zur Lagerbohrung offenen Kernstiftbohrungen einliegenden Kernstiften zum Eintritt in Codierungseinschnitte des Schlüsselbartes und ein Abtastglied zum Abtasten einer Schlüsselbreitseitenabtaststelle zwischen zwei unmittelbar benachbarten Kernstiften aufweist.

Zur Lösung der eingangs genannten Aufgabe ist bei diesem Schließzylinder vorgesehen, dass der Abstand der Spitze des Abtastgliedes von der lagerbohrungsseitigen Öffnung der Stiftzuhaltung kleiner ist als die Länge des längsten Kernstiftes. Dadurch ergeben sich die zuvor beschriebenen schließtechnischen Vorteile.

Die Erfindung betrifft weiter einen Schlüssel für die oben beschriebene Schließvorrichtung. Die Schlüsselbreitseitenabtaststelle kann als Breitseitenvertiefung oder auch als Breitseitenvorsprung ausgebildet sein.

Ein Ausführungsbeispiel der Erfindung wird nachfolgend anhand beigefügter Zeichnungen erläutert. Es zeigen:
- Fig. 1: in der Draufsicht einen Schlüssel;
- Fig. 2: die Seitenansicht auf einen Schließzylinder, teilweise aufgebrochen;
- Fig. 3: einen Querschnitt durch den Schließzylinder gemäß der Linie III - III mit eingestecktem passenden Schlüssel;
- Fig. 4: eine Darstellung gemäß Fig. 3, jedoch mit um 90° im Uhrzeigersinn gedrehtem Zylinderkern;
- Fig. 5: eine Darstellung gemäß Fig. 3, jedoch mit einem Schlüssel ohne Profilrippe 16;
- Fig. 6: eine Darstellung gemäß Fig. 4 mit einem Schlüssel gemäß Fig. 5 und mit gefangenem Gehäusestift 24;
- Fig. 7: eine Darstellung gemäß Fig. 3 mit eingeschobenem Schlüssel, bei dem jedoch der Codierungseinschnitt 6b auf das Niveau der gestrichelten Linie 10 in Fig. 1 vertieft worden ist,
- Fig. 8: eine Darstellung gemäß Fig. 4 mit einem Schlüssel gemäß Fig. 7 und mit gefangenem Gehäusestift 24 und
- Fig. 9: den Ausschnitt IX in Fig. 2.

Der in der Figur 1 dargestellte Schlüssel besitzt eine Raide 12 und einen von der Raide abragenden Schließbart 2. Der Schließbart 2 weist in seiner Erstreckungsrichtung zumindest zwei parallel zueinander verlaufende Profilnuten 14, 15 auf. Zwischen den beiden Profilnuten 14, 15 erstreckt sich eine Profilrippe 16. Mit der gestrichelten Linie 8 ist ein Abstand r vom Rücken 3 des flach gestalteten Schließbartes 2 angedeutet, bis zu dem in die Brust 5 des Schlüssels eingeschnittene Codierungseinschnitte 6a bis 6f eingeschnitten werden können. Dann liegen die Scheitel der schräg aufeinander zu laufenden Flanken der Codierungseinschnitte 6a bis 6f auf der Linie 8 der tiefst möglichen Einschnitte.

Parallel zur Linie 8 ist eine Linie 10 der maximalen Einschnitttiefe des individuellen Schlüssels dargestellt. In dieser Linie 10, die vom Rücken 3 um den Abstand s beabstandet liegt, liegt mindestens ein Scheitel eines tiefst eingeschnittenen Codierungseinschnitts. Im Ausführungsbeispiel ist dies der Codierungseinschnitt 6d.

Der Schließbart 2 hat insgesamt sechs Codierpositionen a bis f. Andere nicht dargestellte Ausführungsbeispiele können mehr oder weniger Codierpositionen aufweisen.

Mit der Bezugsziffer 7 ist eine Abtaststelle bezeichnet, die auf der Breitseite 4 des Schließbartes 2 liegt. Die Abtaststelle 7 ist im Ausführungsbeispiel unprofiliert. Sie kann aber auch von einer Vertiefung oder einer Erhöhung gebildet sein. Die Abtaststelle 7 ist um das Maß t vom Rücken 3 beabstandet. Das Maß t ist größer als das Maß s, welches den Abstand des Scheitels des tiefst eingeschnittenen Codierungseinschnitts 6d vom Rücken betrifft. Die Abtaststelle 7 liegt zwischen den Codierpositionen b und c, also zwischen den beiden Scheiteln der Codierungseinschnitte 6b und 6c. Die Abtaststelle 7 liegt etwa in der Mitte zwischen den beiden Codierpositionen b und c. Die Abtaststelle 7 liegt jedenfalls dicht benachbart zu einer Randkante 11 des Codierungseinschnitts 6b. Der Codierungseinschnitt 6b ist weniger tief eingeschnitten als der tiefst eingeschnittene Codierungseinschnitt 6d. Mit gestrichelten Linien und der Bezugsziffer 11' ist eine nachträgliche Vertiefung des Codierungseinschnittes 6b dargestellt. Die Abtaststelle 7 liegt zwischen der Randkante 11 und einer möglichen durch Vertiefung erzeugbaren Randkante 11'. Wird der Codierungseinschnitt 6b auf die Tiefe des maximal tiefen Codierungseinschnitts 6d vertieft, so dass der Scheitel des Codierungseinschnitts 6b um das Maß s vom Rücken 3 beabstandet ist, so fällt die Abtaststelle 7 weg. Sie wird beim Tieferschleifen oder Fräsen des Codierungseinschnittes 6b entfernt.

Im Ausführungsbeispiel liegt die Abtaststelle 7 auf einer Profilrippe 16, die von mindestens einem Codierungseinschnitt unterbrochen ist. Wird nur diese Profilrippe 16 entfernt, so verändert sich das Niveau der Abtaststelle 7 ebenfalls.

Der Schließzylinder 17 besitzt ein Gehäuse 18 mit einer Lagerbohrung 19, in der ein Zylinderkern 20 drehbar gelagert ist. Der Zylinderkern 20 besitzt einen Schlüsselkanal 21, in dem der Schlüsselbart 2 des Schlüssels 1 mit der Spitze 13 voran eingesteckt werden kann, bis der Anschlag 9 des Schlüssels 2 gegen die Stirnfläche des Zylinderkernes 20 stößt. Dann fallen die Codierpositionen a bis f des Schlüsselbartes 2 zusammen mit Codierpositionen des Zylinderkernes 20. An diesen Codierpositionen besitzt der Zylinderkern Kernbohrungen 26, in denen Kernstifte 23 einliegen. Der Flanschabschnitt 22 des Gehäuses 18 besitzt Gehäusebohrungen 31, die mit den Kernbohrungen 26 fluchten und in welchen Kernstifte 24 einliegen, die von einer Feder 25 in Richtung des Schlüsselkanals 21 beaufschlagt werden.

Das Einstecken des passenden Schlüssels 1 in den Schlüsselkanal 21 hat zur Folge, dass die Kernstifte 23, die sich mit ihren Spitzen in den Codierungseinschnitten 6a bis 6f abstützen, so einsortiert werden, dass ihre Stirnflächen in der Zylindermantelfläche des Zylinderkernes 20 liegen, so dass der Zylinderkern 20 gedreht werden kann.

In einer quer sich zu den Kernstiftbohrungen 26 erstreckenden Ergänzungskernbohrung 27 steckt ein Ergänzungszuhaltungsstift 28 mit einem Kopf 30 und einer Tastspitze 29. Der sich zwischen Tastspitze 29 und Kopf 30 erstreckende Schaft 29' wird in einem durchmesserkleinen Bohrungsabschnitt 27' der Kernbohrung geführt. Die Spitze 29 liegt auf Höhe der Abtaststelle 7. Der Ergänzungszuhaltungsstift 28 stützt sich somit mit seiner Tastspitze 29 auf der Rippe 16 des Schließbartes 2 ab.

Die Ergänzungskernbohrung 27 befindet sich zwischen zwei Kernstiftbohrungen 26. Der Kopf 30 befindet sich in einem durchmesservergrößerten Abschnitt 27" der Kernbohrung 27. Der Kopf 30 besitzt einen runden, vergrößerten Querschnitt, so dass der bereichsweise in den durchmesservergrößerten Abschnitt 27" ragt, der in eine Fluchtlage zur Gehäusestiftbohrung 31 bringbar ist. Wird die Stirnfläche des Kopfes 30 in der Zylindermantelebene des Zylinderkernes 20 gehalten, so gleitet die zum Zylinderkern 20 weisende Stirnfläche des Gehäusestiftes 24 über die Stirnfläche des Kopfes 30. Hierzu muss sich die Spitze 29 an der Abtaststelle 7 abstützen.

Die Position der Radialbohrung 27, die sich quer zur Kernstiftbohrung 26 erstreckt, hat einen Abstand k von der Öffnung 32, mit der die Kernstiftbohrung 26 in die Lagerbohrung 19 mündet. Die Summe der Abstandsmaße k und t entspricht dem Durchmesser des Zylinderkernes 20. Es gibt mindestens einen Kernstift 23, der länger ist als das Abstandsmaß k.

Bei einem passenden, in den Schlüsselkanal 21 eingeschobenen Schlüssel wird der Ergänzungszuhaltungsstift 28 in einer ordnungsgemäßen Position gehalten, in der ein Abschnitt der Außenfläche des Kopfes 30 in der Zylindermantelebene des Zylinderkernes 20 liegt. Wird der Zylinderkern 20 gedreht, so gleitet ein Bereich der Außenfläche des Kopfes 30 über den Gehäusestift 24 hinweg. Der Gehäusestift 24 kann nicht in den Abschnitt 27" der Kernbohrung 27 eintreten.

Wird allerdings ein Schlüssel ohne Rippe 16 in den Schlüsselkanal 21 eingeschoben, so wird nach einer 90°-Drehung im Uhrzeigersinn die in Figur 6 dargestellte Betriebsstellung erreicht. In dieser Stellung kann der Gehäusestift 24 in die Kernbohrung 27" eintreten und wird dort gefangen. Der Kern kann aus dieser Position nicht weiter gedreht werden.

Wird der in der Figur 1 dargestellte Schlüssel dahingehend verändert, dass der Codierungseinschnitt 6b vertieft wird, so dass sich die beiden Randkanten 11' in einem Scheitel 6' treffen, der um das Maß s vom Rücken 3 entfernt ist, so besitzt dieser Schlüssel keine Abtaststelle 7 mehr. Sie befand sich im entfernten Material. Wird mit einem derartig präparierten Schlüssel oder mit einem Schlüssel, bei dem alle Codierungseinschnitte 6a bis 6f auf das Maß s oder r eingeschnitten wurden, versucht den Schließzylinder zu betätigen, so kann der Ergänzungszuhaltungsstift 28 nicht in die oben beschriebene ordnungsgemäße Position gebracht bzw. dort gehalten werden.

Wird mit einem derartig präparierten Schlüssel die Schlagöffnungsmethode angewendet und die Gehäusestifte 24 in eine Freigabestellung verlagert, so kann der Zylinderkern 20 zwar um 90° bis in die in Figur 8 dargestellte Stellung gedreht werden. Da der Ergänzungszuhaltungsstift 28 aber nicht in seiner ordnungsgemäßen Position gehalten wird, kann der Kopf 30 in die Kernbohrung 27" eintreten. Es wird ein Einfangfreiraum erzielt zum Eintritt des Gehäusestiftes 24, sobald dessen Gehäusestiftbohrung 31 in Fluchtlage zu der eine Fangbohrung bildenden Kernbohrung 27" gebracht worden ist.
In einem nicht dargestellten Ausführungsbeispiel kann die Fangbohrung 27" so ausgebildet sein, dass der in die Fangbohrung 27" eintretende Gehäusestift 24 lediglich eine Weiterdrehsperrfunktion ausübt. Durch Ausbildung einer Schräge oder dergleichen kann der Zylinder dann aber wieder zurückgedreht werden.

## Patentansprüche

1. Schließvorrichtung mit einem Schließzylinder (17) und einem dazu passenden Schlüssel (1), wobei der Schlüssel (1) einen flachen Schlüsselbart (2) mit einem schmalen Rücken (3), zwei im Wesentlichen parallel zueinander verlaufende Breitseiten (4) und auf der dem Rücken gegenüberliegenden Brust (5) an schlüsselbartseitigen Codierpositionen (a bis f) von schräg auf einen Scheitel zulaufenden Randkanten (11) gebildete Codierungseinschnitte (6a bis 6f) aufweist, wobei der Schließzylinder (17) ein Zylindergehäuse (18), einen in einer Lagerbohrung (19) des Zylindergehäuses (18) gelagerten, einen Schlüsselkanal (21) zum Einschub des Schlüsselbarts (2) aufweisenden Zylinderkern (20), an bei bis an einen Anschlag (9) in den Schlüsselkanal (21) eingeschobenem Schließbart (2) mit den schlüsselbartseitigen Codierpositionen (a bis f) zusammenfallenden zylinderseitigen Codierpositionen angeordnete, mit den schlüsselbartseitigen Codierungseinschnitten (6a bis 6f) zusammenwirkende, in Kernstiftbohrungen (26) einliegende Zuhaltungen (23) und ein in einer sich quer zu den Kernstiftbohrungen (26) erstreckenden Ergänzungskernbohrung (27) steckendes, eine Schlüsselbreitseitenabtaststelle (7) abtastendes Abtastglied (28) aufweist, wobei der Abstand (t) der Schlüsselbreitseitenabtaststelle (7) vom Rücken (3) größer ist als der Abstand (s) des Scheitels des tiefst eingeschnittenen Codierungseinschnitts (6d) vom Rücken (3), wobei sich die Ergänzungskernbohrung (27) zwischen zwei unmittelbar benachbarten Kernbohrungen (26) befindet und das Abtastglied (28) eine Spitze (29) aufweist mit der die zwischen zwei unmittelbar benachbarten Kodierpositionen (6b, 6c) liegende Schlüsselbreitseitenabtaststelle (7) abgetastet wird, **dadurch gekennzeichnet, dass** die Abtaststelle (7) derart dicht an einer Randkante (11) eines geringer als der tiefst eingeschnittene Codierungseinschnitt (6d) eingeschnittenen Codierungseinschnitts (6b) liegt, dass eine Vertiefung des geringer eingeschnittenen Codierungseinschnitts (6b) durch Tieferschleifen oder -fräsen der Randkante (11) auf die Tiefe des tiefst eingeschnittenen Codierungseinschnitts (6d) zu einem Wegfall der Abtaststelle (7) führt, so dass das die Abtaststelle (2) abtastende Abtastglied nicht von einem Abschnitt der Schlüsselbreitseite in einer ordnungsgemäßen Position gehalten wird.

2. Schließvorrichtung nach Anspruch 1, **dadurch gekennzeichnet, dass** die Abtaststelle (7) einer Profilrippe (16) zugeordnet ist.

3. Schließvorrichtung nach einem der vorangehenden Ansprüche, **dadurch gekennzeichnet, dass** das Abtastglied (28) ein in der Kernbohrung (27) geführter Stift ist, dessen der Spitze (29) gegenüberliegender Kopf (30) zumindest bereichsweise in einer Öffnung (27") liegt, die in eine Überdecktlage zu einer Gehäusestiftbohrung (31) bringbar ist und einen Grundriss aufweist, der einen Eintritt des in der Gehäusebohrung (31) angeordneten Gehäusestifts (24) erlaubt.

4. Schließvorrichtung nach einem der vorangehenden Ansprüche, **dadurch gekennzeichnet, dass** bei weggefallener Abtaststelle (7) oder bei einer verminderten Schlüsselbreite im Bereich der Abtaststelle (7) ein in einer Gehäusestiftbohrung (31) gelagerter Gehäusestift (24) beim Drehen des Zylinderkerns (20) gegen eine Sperrstufe stößt bzw. gefangen wird.

5. Schließvorrichtung gemäß einem der vorangehenden Ansprüche, **dadurch gekennzeichnet, dass** der Abstand (k) eines Tastendes (29) des Abtastgliedes (28) von der lagerbohrungsseitigen Öffnung (32) der Kernstiftbohrung (26) kleiner ist als die Länge des längsten Kernstiftes (23).

6. Schließvorrichtung nach einem der vorangehenden Ansprüche, **dadurch gekennzeichnet, dass** das Abtastglied (28) ein in einer Kernbohrung (27) geführter Stift ist, dessen der Spitze (29) gegenüberliegender Kopf (30) zumindest bereichsweise in einer lagerbohrungsseitig offenen Öffnung (27") liegt, die in eine Überdecktlage zu einer Gehäusestiftbohrung (31) bringbar ist und einen Grundriss aufweist, der einen Eintritt des in der Gehäusebohrung (31) angeordneten Gehäusestiftes (24) erlaubt, wobei der von der Abtaststelle (7) mit der Stirnfläche seines Kopfes (30) in der Zylindermantelfläche des Zylinderkernes (20) gehaltene Stift (28) einen Eintritt des Gehäusestiftes (24) in die Öffnung (27") verhindert.

## Claims

1. Locking arrangement having a lock cylinder (17) and a matching key (1), wherein the key (1) having a flat key bit (2) with a narrow spine (3), two broad sides (4) which run substantially parallel to one another, and coding notches (6a to 6f) on the front (5) formed on peripheral edge (11) running obliquely to an apex, which is opposite the spine, at coding positions (a to f) on the key bit; the lock cylinder (17) having a cylinder housing (18), a cylinder core (20) which is mounted in a bearing hole (19) in the cylinder housing (18) and has a keyway (21) for insertion of the key bit (2), tumblers (23) which are located in core pin holes (26), interact with the coding notches (6a to 6f) on the key bit, and are disposed at coding positions on the cylinder, said coding positions coinciding with coding positions (a to f) on the key bit when the locking bit (2) is inserted as far as a stop (9) in the keyway (21), and a sensing member (28) which is located in a supplementary core hole (27) that extends transversely relative to the core pin holes (26) and senses a sensing point (7) on a broad side of the key, the spacing (t), from the spine (3), of the sensing point (7) on a broad side of the key being greater than the spacing (s), from the spine (3), of the apex of the coding notch (6d), whereby the supplementary core hole (27) is located between two immediately adjacent core holes (26) and the sensing member (28) has a tip (29) by means of which the sensing point (7) on a broad side of the key situated between two immediately adjacent coding positions (6b, 6c) is sensed, **characterized in that** the sensing point (7) being situated close to a peripheral edge (11) of a coding notch (6d) which is cut-in to a lesser extent than the coding notch (6b) that is cut-in to the deepest extent in such a way that deepening by grinding or milling, of the coding notch (6d) which is cut-in to a lesser extent, to the depth of the coding notch (6d) that is cut-in to the deepest extent leads to disappearance of the sensing point (7), so that the sensing member sensing the sensing point (2) is not held in a proper position by a portion of the key width side.

2. Locking arrangement according to Claim 1, **characterized in that** the sensing point (7) is associated with a profiled rib (16).

3. Locking arrangement according to one of the preceding claims, **characterized in that** the sensing member (28) is a pin which is guided in the core hole (27), at least regions of the head (30) of said pin opposite from the tip (29) being situated in an opening (27") which can be brought into an overlapping position with respect to a housing-pin hole (31) and has a shape in cross-section that allows entry of the housing pin (24) disposed in the housing hole (31).

4. Locking arrangement according to one of the preceding claims, **characterized in that**, when the sensing point (7) disappears or when the key width is reduced in the region of the sensing point (7), a housing pin (24) which is mounted in a housing-pin hole (31) butts against a blocking step or is captured, when the cylinder core (20) rotates.

5. Locking arrangement according to one of the preceding claims, **characterized in that**, the spacing (k) of the sensing end (29) of the sensing member (28) from the opening (32) in the bearing hole for the core pin hole (26) being less than the length of the longest core pin (23).

6. Locking arrangement according to one of the preceding claims, **characterized in that** the sensing member (28) is a pin which is guided in a core hole (27), at least regions of the head (30) of said pin opposite from the tip (29) being situated in an opening (27"), which is open at the bearing-hole end and can be brought into an overlapping position with respect to a housing-pin hole (31), and has a shape in cross-section which allows entry of the housing pin (24) that is disposed in the housing hole (31), the pin (28) which is held by the sensing point (7) preventing entry of the housing pin (24) into the opening (27") by way of the end face of the head (30) of said pin in the cylindrical lateral surface of the cylinder core (20).

## Revendications

1. Dispositif de verrouillage, comprenant un cylindre de serrure (17) et une clé correspondante (1), dans lequel la clé (1) comprend un paneton plat (2) ayant un dos étroit (3), deux côtés larges (4) qui s'étendent sensiblement parallèlement l'un à l'autre, et des encoches de codage (6a à 6f) formées sur le devant (5) opposé au dos par des bords périphériques (11) convergeant obliquement vers un sommet à des positions de codage (a à f) côté paneton, dans lequel le cylindre de serrure (17) comprend un boîtier de cylindre (18), un noyau de cylindre (20) logé dans un alésage de logement (19) du boîtier de cylindre (18) et présentant un canal de clé (21) pour introduction du paneton (2), des gâchettes (23) disposées dans des alésages de goupilles de noyau (26) et agencées à des positions de codage côté cylindre coïncidant avec les positions de codage (a à f) côté paneton lorsque le paneton (2) est inséré jusqu'à une butée (9) dans le canal de clé (21) et coopérant avec les encoches de codage (6a à 6f) côté paneton, et un élément palpeur (28) inséré dans un alésage de noyau supplémentaire (27) s'étendant transversalement aux alésages de goupilles de noyau (26) et palpant un point de palpation sur un côté large de la clé (7), dans lequel la distance (t) du point de palpation sur le côté large de la clé (7) au dos (3) est supérieure à la distance (s) du sommet de l'encoche de codage (6d) la plus profonde au dos (3), dans lequel l'alésage de noyau supplémentaire (27) est situé entre deux alésages de noyau (26) immédiatement adjacents et l'élément palpeur (28) présente une pointe avec laquelle est palpée le point de palpation sur le côté large de la clé (7) qui est situé entre deux positions de codage (6b, 6c) immédiatement adjacentes, **caractérisé en ce que** le point de palpation (7) est situé près d'une encoche de codage (6b) ayant une profondeur moindre que l'encoche de codage (6d) la plus profonde, de sorte qu'un accroissement de la profondeur de l'encoche de codage moins profonde (6b) par meulage ou fraisage du bord périphérique (11) à la profondeur de l'encoche de codage la plus profonde (6d) conduit à la suppression du point de palpation (7) de manière à ce que l'élément palpeur pour palper le point de palpation (2) ne soit pas supporté comme cela devrait être le cas par une portion du côté large de la clé.

2. Dispositif de verrouillage selon la revendication 1, **caractérisé en ce que** le point de palpation (7) est associé à une nervure profilée (16).

3. Dispositif de verrouillage selon l'une des revendications précédentes, **caractérisé en ce que** l'élément de palpation (28) est une goupille guidée dans l'alésage de noyau (27) dont la tête (30) à l'opposé de la pointe (29) est disposée au moins partiellement dans une ouverture (27") qui peut être amenée en superposition à un alésage de goupille de boîtier (31) et qui présente un contour de base permettant l'entrée de la goupille de boîtier (24) agencée dans l'alésage de boîtier (31) .

4. Dispositif de verrouillage selon l'une des revendications précédentes, **caractérisé en ce que**, lorsque le point de palpation a été supprimé en cas de largeur de clé réduite dans la zone du point de palpation (7), une goupille de boîtier (24) logée dans un alésage de goupille de boîtier (31) bute contre un cran d'arrêt ou est capturé contre celui-ci lors de la rotation du noyau de cylindre.

5. Dispositif de verrouillage selon l'une des revendications précédentes, **caractérisé en ce que** la distance (k) d'une extrémité de palpation (29) de l'élément palpeur (28) à l'ouverture (32), côté alésage de logement, de l'alésage de goupille de noyau est inférieure à la longueur de la goupille de noyau (23) la plus longue.

6. Dispositif de verrouillage selon l'une des revendications précédentes, **caractérisé en ce que** l'élément palpeur (28) est une goupille guidée dans un alésage de noyau (27) dont la tête (30) à l'opposé de la pointe (29) est disposée au moins partiellement dans une ouverture (27") ouverte côté alésage de logement laquelle peut être amenée en superposition à un alésage de goupille de boîtier (31) et qui présente un contour de base permettant l'entrée de la goupille de boîtier (24) agencée dans l'alésage de boîtier (31), dans lequel la goupille (28) maintenue avec la surface frontale de sa tête (30) par le point de palpation (7) dans la surface d'enveloppe cylindrique du noyau de cylindre (30), empêche une pénétration de la goupille de boîtier (24) dans l'ouverture (27") .
